# EUROPÄISCHE PATENTSCHRIFT

(11) **EP 0 796 941 B1**
(45) Veröffentlichungstag und Bekanntmachung des Hinweises auf die Patenterteilung: **12.06.2002**
(21) Anmeldenummer: 97101199.4
(22) Anmeldetag: 27.01.1997
(51) Int. Cl.: D06C 11/00

(54) **Kontinuierlich arbeitende Waschmaschine mit einem nachgeschalteten Schmirgelaggregat**
Continuously operating washing machine with a downstream napping device
Machine à laver à la continue avec un dispositif à gratter en aval

(30) Priorität: 18.03.1996 DE 19610587
(43) Veröffentlichungstag der Anmeldung: 24.09.1997
(73) Patentinhaber: Sucker-Müller-Hacoba GmbH & Co., 41061 Mönchengladbach (DE)
(72) Erfinder: Vroomen, Albert, 41066 Mönchengladbach (DE)
(74) Vertreter: Frese-Göddeke, Beate, Dr.

(56) Entgegenhaltungen:
- EP-A- 0 620 307
- DE-A- 4 430 724
- DE-C- 216 448

## Beschreibung

Die Erfindung betrifft eine kontinuierlich arbeitende Waschmaschine für eine textile Stoffbahn mit zumindest dem letzten Waschabteil im Verlauf des Bahntransportwegs nachgeschalteter Quetsche.

Waschmaschinen für textile Stoffbahnen werden als Strang- oder Breit-Waschmaschinen gebaut. Es gibt beispielsweise Schnellstrang-Waschmaschinen mit Düsenspritzringen und Strang-Waschmaschinen mit Hammerstauche sowie für das Breitwaschen Siebtrommelmaschinen und Rollenkufen. Kontinuierlich arbeitende Waschmaschinen bestehen häufig aus mehreren hintereinander angebrachten Flottenbehältern bzw. Waschabteilen, durch die die Stoffbahn, z.B. über Leitrollen, geführt und meist beim Übergang in das nächste Abteil abgequetscht wird. Im Verlauf des Bahntransportwegs wird insbesondere hinter dem letzten Waschabteil eine Quetsche vorgesehen. Eine Quetsche besteht meist aus zwei gegeneinander gepreßten Walzen, durch deren Quetschspalt die Stoffbahn hindurchgeleitet wird. Im vorliegenden Zusammenhang interessieren die Fälle, in denen - auch wenn Strangwaschabteile vorangehen - die bereits ausgebreitete Ware durch die Quetsche zu leiten ist.

In DE 44 30 724 A1 wird eine kontinuierlich mechanisch arbeitende Entwässerungsvorrichtung beschrieben, die zwischen einen Waschgang und einen Trockengang zu schalten ist und eine Quetsche ersetzen soll. Für die mechanische Entwässerung wird die Warenbahn im Bekannten mit Hilfe einer rotierenden, unrunden Entwässerungswalze in hohem Maße beschleunigt. Die Entwässerungswalze kann Eck-Körper tragen, die gegen die Ware schlagen, wobei die Ware gerauht wird, wenn der Reibungsbeiwert der Eck-Körper groß genug ist. Auf diese Weise soll ein Verfahrensschritt bei der Warenherstellung einzusparen sein. Wenn die bekannte Entwässerungsvorrichtung einer Waschmaschine nachgeschaltet wird, ersetzt sie die dem Waschabteil nachgeschaltete Quetsche.

In der Praxis der Textilindustrie beim Ausrüsten von Stoffbahnen werden Schmirgelmaschinen eingesetzt. Diese besitzen entweder eine Zylinderwalze oder eine Schlagleistenwalze, die mit Schmirgelpapier oder dergleichen flächigem Material bezogen, alternativ aber auch mit Schmirgelborsten besetzt sein kann. In der DE 39 04 003 A1 wird eine herkömmliche Schmirgelmaschine mit einer einzigen Schmirgelwalze beschrieben, die mit sich parallel zu der Drehachse erstreckenden Schlagleisten - bezogen mit Schmirgelpapier - besetzt ist. Neuerdings werden auch Bürstwalzen als Schmirgelwalzen ausgebildet; vgl. die nicht vorveröffentlichten DE 196 00 643 A1 und DE 196 05 788 A1. Bei diesen Walzen können die Schmirgelelemente aus in Bezug auf die Walzenachse radial nach außen gerichteten und mit einem Schmirgelmittel durchsetzten Borsten bzw. Borstenbündeln bestehen. Bei solchen Schmirgel-Bürstwalzen können die Borsten in bestimmter Weise, z.B. in Reihen oder Wendeln, aber auch gleichmäßig, auf der Walze verteilt sein.

In der DE-PS 216 448 wird eine Vorrichtung zum Rauhen, Schleifen und Polieren von Geweben und Filzen aller Art mittels Bürsten, deren Borsten aus Glasfäden bestehen, beschrieben. Die Bürstwerkzeuge können dabei als Walzen ausgebildet werden. Die Walzen können aus schräg zu ihren Achsen liegenden Ringen, welche die Glasborstenbündel tragen, zusammengesetzt werden. Mit Hilfe der Glasborsten soll das Gewebe äußerst zart und schonend zu behandeln sein, weil die feinen Glasspitzen den einzelnen Faden des Gewebes nicht angreifen, sondern glätten.

Auf den bekannten Schmirgelmaschinen werden im allgemeinen trockene Textilbahnen im ausgebreiteten Zustand geschmirgelt. Neuerdings gibt es auch Schmirgelmaschinen auf denen die Textilbahn im feuchten oder gar nassen Zustand bearbeitet wird (vgl. die vorgenannte 196 00 643 A1). Die jeweilige Textilbahn kann dann ohne eine für das Schmirgeln spezielle Vorbehandlung auf einer solchen Maschine bearbeitet werden. Das Schmirgeln einer feuchten oder nassen Stoffbahn erfordert jedoch eine aufwendigere Maschinenkonstruktion als eine im Trockenen ar beitende Anlage, z.B. weil die oft aggressive Feuchtigkeit abgeschirmt und abgeführt werden muß und weil betreffend die Korrosionsbeständigkeit wesentlich höhere Anforderungen an die einzelnen Maschinenteile gestellt werden als bei der Trockenausrüstung.

Der Erfindung liegt die Aufgabe zugrunde, eine Schmirgelmaschine für das Bearbeiten von feuchter oder nasser Stoffbahnen zu schaffen, bei der der speziell durch die Forderung nach hoher Korrosionsbeständigkeit bedingte Konstruktions- und Materialaufwand gegenüber dem Stand der Technik bei einer gesonderten Naß-Schmirgelmaschine wesentlich herabgesetzt ist.

Für eine kontinuierlich arbeitende Waschmaschine eingangs genannter Art besteht die erfindungsgemäße Lösung darin, daß in den Bahntransportweg zwischen das Waschabteil und die nachgeschaltete Quetsche ein Schmirgelaggregat mit einer Schmirgelwalze und Zustellrollen zum breitgeführten Schmirgeln der nassen Stoffbahn eingeschaltet ist. Es soll also die noch vom Waschen nasse, das heißt noch nicht abgequetschte Stoffbahn geschmirgelt werden können.

Erfindungsgemäß wird bevorzugt in den Bahntransportweg zwischen dem letzten Waschabteil einer Waschmaschine und die Quetsche, in einen Bereich, in der die Stoffbahn ausgebreitet geführt wird, ein Schmirgelaggregat eingesetzt. Ein solches Aggregat besitzt eine Schmirgelwalze, an die die Stoffbahn über eine Zustellwalze heran und über eine weitere Zustellwalze (Abführwalze) wieder abgeführt wird. Zwischen den beiden Zustellwalzen wird die Bahn an einen Teil des Umfangs der Schmirgelwalze gedrückt bzw. gezogen. Die Zustellwalzen können in der Regel in Bezug auf die Schmirgelwalzenachse verstellbar gelagert werden.

Erfindungsgemäß kann im Grundsatz jedes Schmirgelaggregat verwendet werden, das in einem Naßbereich einsetzbar ist. Insbesondere sind die in den eingangs genannten deutschen Patentanmeldungen DE 196 00 643 A1 und DE 196 05 788 A1 beschriebenen Schmirgelaggregate erfindungsgemäß gut brauchbar, wenn sie im Naßbereich arbeiten können. Bei einer im Naßbereich einzusetzenden Schmirgelwalze werden beispielsweise Holzteile durch Kunststoffteile, Schmirgel-Papierband durch Schmirgel-Kunststoffband (Polyester) ersetzt.

Im Prinzip besteht das erfindungsgemäß in den Bahntransportweg einer Waschmaschine zu integrierende Schmirgelaggregat aus drei Walzen, nämlich der Schmirgelwalze und den beiden Zustellwalzen. In der Regel ist zwischen dem Ausgang eines Waschabteils und der nachgeschalteten Quetsche Platz zum Einfügen eines solchen Schmirgel-Zusatzaggregats. Wenn es in dieser Hinsicht Probleme gibt, kann das Zusatzaggregat über oder unter dem Übergang zwischen dem Waschabteil und der Quetsche positioniert werden. Die Stoffbahn wird dann im Prinzip Omega-förmig aus dem geraden, Waschabteil und Quetsche verbindenden Transportweg heraus durch das Schmirgel-Zusatzaggregat und wieder zurück geleitet.

Anhand der schematischen Darstellung eines Ausführungsbeispiels werden Einzelheiten der Erfindung erläutert. Es zeigen:
- Fig. 1: eine Waschmaschine mit integriertem Schmirgel-Zusatzaggregat; und
- Fig. 2: eine vergrößerte Darstellung des Schmirgel-Zusatzaggregats.

In Fig. 1 wird ein Waschabteil 1 einer Waschmaschine mit nachgeschalteter Quetsche 2 dargestellt. Die textile Stoffbahn 3 wird auf dem Bahnförderweg 4 in Pfeilrichtung durch die Waschmaschine und durch den Quetschspalt 5 zwischen den beiden Walzen 6 der Quetsche 2 geleitet.

Erfindungsgemäß wird zwischen das Waschabteil 1 und die Quetsche 2 ein Schmirgel-Aggregat 7 (Zusatzaggregat) in den Bahnförderweg 4 eingeschaltet. Die Bahn 3 läuft also erfindungsgemäß nicht mehr geradeaus vom Waschabteil 1 zur Quetsche 2, sondern über eine Leitwalze 8 in das Zusatzaggregat 7, dort über eine Zustellwalze 9 an die Oberfläche 10 einer (bevorzugt mit radialen Schmirgelborsten gleichmäßig besetzten) Schmirgelwalze 11 und von der Oberfläche 10 weg über eine weitere Zustellwalze 12 (Abführwalze) zu einer Leitwalze 13 und von dieser in den Spalt 5 der Quetsche 2 sowie in üblicher Weise weiter.

In Fig. 2 werden die Einzelheiten des insgesamt mit 7 bezeichneten Zusatzaggregats für ein bevorzugtes Ausführungsbeispiel im Prinzip dargestellt. Die Stoffbahn 3 läuft in Pfeilrichtung auf die Zustellwalze 9 auf, von dieser zur Schmirgelwalze 11 - deren Oberfläche 10 auf einem gewissen Umfangsbereich U tangierend - und zur Zustellwalze 12 sowie von dort aus zur Leitwalze 13 von Fig. 1. Die Schmirgelwalze 11 besitzt einen Antrieb 14, z.B. mit Antriebsriemen 15. Die beiden Zustellwalzen 9 und 12 können in ihrer (nicht gezeichneten) Lagerung in Richtung auf die Achse 16 der Schmirgelwalze 11 (in der eingezeichneten Pfeilrichtung vor und zurück) bewegt werden; auf diese Weise läßt sich die Größe des tangierten Umfangsbereichs U und damit das Maß des Schmirgelangriffs den jeweils gewünschten Bedürfnissen entsprechend anpassen.

Da die Stoffbahn 3 in dem erfindungsgemäßen Zusatzaggregat 7 in nassem Zustand behandelt wird, kann es günstig sein, Auffang- und Abschirmmittel für von der Stoffbahn 3 abgeschlagene Feuchtigkeit vorzusehen. Im Ausführungsbeispiel wird oberhalb der Schmirgelwalze 11 eine Kammer mit Wänden 17, 18 und 19 vorgesehen. Die Wand 17 kann mit dem Maschinengestell verbunden werden. Die Wand 18, die sich in der Transportrichtung der Stoffbahn 3 hinter der Schmirgelwalze 11 befindet, kann (nach unten in Fig. 2) so verstellbar sein, daß sie, falls erforderlich, bis fast unmittelbar an die zweite Zustellwalze 12 heranreicht. Die in Transportrichtung der Stoffbahn 3 vor der Schmirgelwalze 11 vorgesehene Wand 19 wird zweckmäßig als Klappe mit Scharnier 20 ausgebildet, so daß man den Betrieb der Schmirgelwalze kontrollieren und eventuelle Fehler beseitigen kann.

Mit der aus den Wänden 17, 18 und 19 bestehenden Kammer kann ein Abspritzen von Feuchtigkeit in die Umgebung verhindert werden. Es kann in einzelnen Fällen auch günstig sein, der Kammer eine Ablaufrinne 21 zuzuordnen. In diese Rinne wird die von der Stoffbahn 3 abgeschlagene Feuchtigkeit direkt oder nach Umlenkung an den Wänden 17 bis 19 hineingeleitet. Die Rinne 21 kann ein Gefälle und eine Ablaufleitung zum zugehörigen Waschtrog besitzen.

Grundsätzlich kann bei dem erfindungsgemäßen Naßschmirgeln die Schmirgelwalze 11 in beiden Richtungen rotiert werden. Bevorzugt wird im allgemeinen eine Drehrichtung der Schmirgelwalze 11 entgegen der Transportrichtung der Stoffbahn 3.

### Bezugszeichenliste

- 1 =: Waschabteil
- 2 =: Quetsche
- 3 =: Stoffbahn
- 4 =: Bahntransportrichtung
- 5 =: Spalt (2)
- 6 =: Walze
- 7 =: Schmirgel-Aggregat
- 8 =: Leitwalze
- 9 =: Zustellwalze
- 10 =: Oberfläche (11)
- 11 =: Schmirgelwalze
- 12 =: Zustellwalze
- 13 =: Leitwalze
- 14 =: Antrieb
- 15 =: Antriebsriemen
- 16 =: Achse (11)
- 17, 18=: Kammerwand
- 19 =: Klappe
- 20 =: Scharnier (19)
- 21 =: Ablaufrinne

## Patentansprüche

1. Kontinuierlich arbeitende Waschmaschine für eine textile Stoffbahn (3) mit zumindest dem letzten Waschabteil (1) im Verlauf des Bahntransportwegs (4) nachgeschalteter Quetsche (2),
**dadurch gekennzeichnet,**
**daß** in den Bahntransportweg (4) zwischen das Waschabteil (1) und die Quetsche (2) ein Schmirgelaggregat (7) mit einer Schmirgelwalze (11) und Zustellwalzen (9, 12) zum breitgeführten Schmirgeln der nassen Stoffbahn (3) eingeschaltet ist.

2. Waschmaschine nach Anspruch 1,
**dadurch gekennzeichnet,**
**daß** die Stoffbahn aus dem Bahntransportweg (4) zwischen dem Waschabteil (1) und der Quetsche (2) im Prinzip Omega-förmig heraus in das Schmirgelaggregat (7) und wieder zurück geführt wird.

3. Waschmaschine nach Anspruch 1 oder 2,
**dadurch gekennzeichnet,**
**daß** die Schmirgelwalze (11) gleichmäßig mit radial abstehenden Schmirgelborsten besetzt ist, wobei die Schmirgelborsten mit einem Schmirgelmittel durchsetzt sind.

4. Waschmaschine nach mindestens einem der Ansprüche 1 bis 3,
**dadurch gekennzeichnet,**
**daß** dem Schmirgelaggregat (7) eine Spritzschutzkammer (17 bis 19) zugeordnet ist.

5. Waschmaschine nach Anspruch 4,
**dadurch gekennzeichnet,**
**daß** der Schmirgelwalze (11) und der Spritzschutzkammer (17 bis 19) eine Ablaufrinne (21) zum Abführen der von der Stoffbahn (3) abgeschlagenen Flüssigkeit zugeordnet ist.

## Claims

1. Continuously operating washing machine for a textile material web (3) with a mangle (2) connected downstream from at least the last washing section (1) in the course of the web conveying path (4), **characterised in that** a napping device (7) with a napping roller (11) and feed rollers (9, 12) for broad napping of the web material web (3) is connected into the web conveying path (4) between the washing section (1) and the mangle (2).

2. Washing machine according to claim (1), **characterised in that** the material web is guided basically in an omega shape from the web conveying path (4) between the washing section (1) and the mangle (2) into the napping device (7) and back again.

3. Washing machine according to claim 1 or 2, **characterised in that** the napping roller (11) is occupied uniformly by radially projecting napping brushes, the napping brushes being interspersed with a napping agent.

4. Washing machine according to at least one of claims 1 to 3, **characterised in that** a spray protection chamber (17 to 19) is associated with the napping device (7).

5. Washing machine according to claim 4, **characterised in that** a discharge channel (21) for removing the liquid separated from the material web (3) is associated with the napping roller (11) and the spray protection chamber (17 to 19).

## Revendications

1. Machine à laver travaillant en continu pour le lavage d'une bande de tissu (3) et comportant au moins une presse à rouleaux (2) disposée en aval de la dernière section de lavage (1) dans la direction du trajet de transport de la bande (4), **caractérisée en ce que** dans le trajet de transport de la bande (4), entre la section de lavage (1) et la presse à rouleaux (2), on dispose un dispositif d'émerisage (7) comportant un rouleau d'émerisage (11) et des rouleaux de réglage (9, 12) et destiné à émeriser la bande de tissu (3) humide dans sa largeur.

2. Machine à laver selon la revendication 1, **caractérisée en ce que** la bande de tissu (3) est guidée, entre la section de lavage (1) et la presse à rouleaux (2), en sortant du trajet de transport de la bande (4), en principe selon un contour en forme de oméga, pour entrer dans le dispositif d'émerisage (7) et en revenant de nouveau dans le trajet de transport de la bande (4).

3. Machine à laver selon la revendication 1 ou 2, **caractérisée en ce que** le rouleau d'émerisage (11) est revêtu, de manière régulière, et radialement cartée de crins de brosserie, les crins de brosserie étant entremêlés avec une matière d'émerisage.

4. Machine à laver selon l'une quelconque des revendication 1 à 3, **caractérisée en ce que** au dispositif d'émerisage (7), on associe une chambre de protection contre les projections (17 à 19).

5. Machine à laver selon la revendication 4, **caractérisée en ce que**, au rouleau d'émerisage (11) et à la chambre de protection contre les projections (17 à 19), on associe une rigole d'écoulement (21) pour l'évacuation du liquide expulsé de la bande de tissu (3).
